# EUROPÄISCHE PATENTSCHRIFT

(11) **EP 1 803 517 B1**
(45) Veröffentlichungstag und Bekanntmachung des Hinweises auf die Patenterteilung: **07.10.2009**
(21) Anmeldenummer: 06123417.5
(22) Anmeldetag: 03.11.2006
(51) Int. Cl.: B23D 61/12

(54) **Werkzeug**
Tool
Outil

(30) Priorität: 23.12.2005 DE 202005020113 U
(43) Veröffentlichungstag der Anmeldung: 04.07.2007
(73) Patentinhaber: ROBERT BOSCH GMBH, 70442 Stuttgart (DE)
(72) Erfinder: Flury, Franz, 4514 Lommiswil (CH); Grolimund, Daniel, CH-4528 Zuchwil (CH)

(56) Entgegenhaltungen:
- DE-U1- 8 222 064
- GB-A- 561 880
- US-B1- 6 729 468

## Beschreibung

### Stand der Technik

Die Erfindung geht aus von einem Sägeblatt für eine Sägema-schine nach dem Oberbegriff des Anspruchs 1.

Es sind Werkzeuge, wie beispielsweise Zubehör für Handwerkzeugmaschinen, bekannt, welche zu einem Verkauf verpackt angeboten werden. Zum Aufstellen in einem Verkaufsregal ist aus der Verpackung ein Aufhängeloch ausgespart, in welches ein Tragelement des Verkaufregals eingeführt ist. Bei großen und schweren Werkzeugen können bei einer dauerhaften Aufstellung des Werkzeugs eine unerwünschte Verformung und/oder ein Ausreißen des Aufhängelochs zur Beschädigung der Verpackung füh-ren, welche dann verstärkt oder ersetzt werden muss.

Aus der Druckschrift DE 82 22 064 U1 ist bereits ein Aufsteckspachtel bekannt, dessen Spachtelteil eine Ausnehmung aufweist, durch die Klebstoff auf die zu bearbeitende Fläche gelangt. Die Ausnehmung in Form eines Eurolochs kann zudem als Aufhängevorrichtung dienen.

Die Druckschrift GB 561 880 A offenbart ein Sägeblatt, welches eine Ausnehmung aufweist, die zum Befestigen des Sägeblatts in der Sägemaschine ausgebildet ist und zudem der Auswuchtung des Sägeblatts dient.

Die Druckschrift US-B1-6 729 468 lehrt eine Halterung für ein Kreissägeblatt, an deren oberem Teil ein Fortsatz ausgebildet ist. Dieser Fortsatz weist eine Ausnehmung auf, die als Aufhängevorrichtung dient.

### Vorteile der Erfindung

Die Erfindung geht aus von einem Sägeblatt für eine Säge-maschine, mit einem Grundkörper und einer Aufhängevorrichtung zum Aufhängen des Grundkörpers, die als ausgesparter Bereich des Grundkörpers ausgeführt ist, welcher zum Durchführen eines Tragmittels in einer Durchführrichtung vorgesehen ist.

Es wird ein Sägeblatt gemäß Anspruch 1. Dadurch können Material zur Verpackung des Sägeblatts und ein entsprechender Raum bei einem Aufstellen des Sägeblatts vorteilhaft eingespart werden. Insbesondere kann auf eine Verpackung verzichtet werden. Ferner kann eine robuste Aufhängevorrichtung erreicht werden, wodurch ein dauerhaftes und sicheres Aufstellen des Sägeblatts, z.B. in einem Verkaufsregal in einem Baumarkt und/oder in einem Abstellregal eines Bedieners, erzielt werden kann.

Es wird außerdem vorgeschlagen, dass die Aufhängevorrichtung zur vertikalen Ausrichtung des Grundkörpers im aufgehängten Zustand vorgesehen ist. Dadurch kann eine effektive Nutzung eines zum Aufhängen des Sägeblatts vorgesehenen Raums erzielt werden.

Eine vorteilhafte Stabilität des aufgehängten Sägeblatts kann des Weiteren erreicht werden, wenn die Aufhängevorrichtung dazu vorgesehen ist, eine Bewegung des Grundkörpers im aufgehängten Zustand quer zur vertikalen Richtung zu verhindern.

Der ausgesparte Bereich ist vorteilhafterweise derart ausgeformt, dass er speziell an eine Art oder an mehrere Arten von Tragmitteln angepasst ist. Er weist vorzugsweise eine Form auf, die einer Ausgestaltung zumindest eines bestehenden Tragmittels entspricht. Dadurch kann im Zusammenwirken mit dem Tragmittel ein eindeutiges und sicheres Aufhängen des Sägeblatts erreicht werden. Die Durchführrichtung ist vorzugsweise quer zur vertikalen Richtung ausgerichtet. Der Bereich kann durch ein Schneiden, insbesondere mit Hilfe eines Lasers, durch ein Stanzen oder durch weitere, dem Fachmann für sinnvoll erscheinende Aussparungsmethoden von dem Grundkörper ausgespart werden.

Vorteilhafterweise kann der ausgesparte Bereich einen Aufnahmebereich umfassen, der zur Aufnahme des Tragmittels vorgesehen ist und eine Umgrifffläche bildet, die in aufgehängtem Zustand das Tragmittel zumindest teilweise umgreift, wodurch eine hohe Stabilität des Grundkörpers im aufgehängten Zustand erreicht werden kann.

Diese Stabilität im aufgehängten Zustand kann weiter erhöht werden, wenn der ausgesparte Bereich an einem Ende des Grundkörpers angeordnet ist.

Der ausgesparte Bereich kann ferner in Kombination mit üblichen Tragmitteln einfach genutzt werden, wenn er ein Langloch aufweist.

Weist die Aufhängevorrichtung eine kreissegmentförmige Aus-nehmung auf, die an das Langloch angeformt ist, kann eine zusätzliche Flexibilität in der Nutzung der Aufhängevorrichtung in Kombination mit gängigen Tragmitteln erreicht werden.

Vorzugsweise weist der ausgesparte Bereich einen Führungsabschnitt zum Führen des Tragmittels quer zur Durchführrichtung auf, wodurch eine besonders eindeutige Bedienung der Aufhängevorrichtung erzielt werden kann. Dabei kann das Tragmittel waagerecht und/oder vertikal geführt werden, bis es eine stabile Position erreicht. Unter einer "waagerechten Richtung" soll insbesondere eine Richtung verstanden werden, die quer zur Durchführrichtung und zur vertikalen Richtung ausgerich-tet ist.

Zweckmäßigerweise weist der ausgesparte Bereich zumindest ei-nen Stützabschnitt auf, der zur Abstützung des Tragmittels in waagerechter Richtung vorgesehen ist. Es kann durch das Tragmittel in abgestütztem Zustand eine besonders hohe Stabilität des Grundkörpers erreicht werden. Insbesondere können unerwünschte Schwankungen des Grundkörpers in aufgehängtem Zustand vermieden werden.

### Zeichnung

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein an einem Tragmittel eines Aufstellregals aufgehängtes Sägeblatt,
- Fig. 2: das Sägeblatt aus Figur 1 in einer Seitenansicht,
- Fig. 3: das Sägeblatt aus Figur 1 in einer Ansicht von oben, das an einem weiteren Tragelement aufgehängt ist, und
- Fig. 4: das an einem alternativen Tragelement des Auf- stellregals aufgehängte Sägeblatt aus Figur 1.

### Beschreibung des Ausführungsbeispiels

Figur 1 zeigt ein als Sägeblatt 10 einer nicht dargestellten Sägemaschine ausgebildetes Werkzeug. Dieses weist einen Grundkörper 12 auf, welcher Schneiden 14, die entlang einer Seite 16 angeordnet sind, trägt. Das Sägeblatt 10 ist in diesem Ausführungsbeispiel in Form eines Säbelsägeblatts ausgeführt. Eine Ausführung des Sägeblatts 10 als Kreissägeblatt, als Fuchsschwanz usw. ist ebenfalls denkbar. An den Grundkörper 12 ist ein Fortsatz 18 einstückig angeformt, der vor einem Betrieb der Sägemaschine in einen Aufnahmebereich der Sägemaschine eingeführt wird. Bei dem Einführen kann das Sägeblatt 10 mittels einer Ausformung 20 an der Sägemaschine befestigt werden. In der Figur ist der Grundkörper 12 an einem Aufstellregal 22, z.B. in einem Baumarkt, aufgehängt. Hierzu ist das Sägeblatt 10 mit einer Aufhängevorrichtung 24 versehen, die zum Aufhängen des Grundkörpers 12 vorgesehen ist. In Figur 2 sind der Grundkörper 12 und das Aufstellregal 22 in einer Seitenansicht dargestellt.

Die Aufhängevorrichtung 24 ist als ausgesparter Bereich des Grundkörpers 12 ausgebildet, welcher vom Grundkörper 12 bei einer Herstellung durch ein Stanzen ausgespart wird. Alternativ kann der ausgesparte Bereich durch ein Schneiden, wie z.B. mittels eines Lasers, ausgespart werden. Durch den ausgesparten Bereich ist ein als Doppelstange ausgebildetes Tragmittel 26 mit zwei Stangen 28 zum Tragen des Grundkörpers 12 in einer Durchführrichtung 30 durchgeführt (siehe Figur 2). Der ausgesparte Bereich weist ein Langloch 32 auf, welches sich in waagerechter Richtung 34 quer zur vertikalen Richtung 36 und zur Durchführrichtung 30 erstreckt. Das Langloch 32 weist ferner zwei Stützabschnitte 38 auf, an den das Tragmittel 26, und zwar jeweils eine der Stangen 28, abgestützt ist. Von diesen Stützabschnitten 38 werden die Stangen 28 jeweils in vertikaler Richtung 36 abgestützt, wodurch einer Übertragung eines Drehmoments zum Grundkörper 12 in aufgehängtem Zustand entgegengewirkt und daher ein Hin- und Herschwanken des Grundkörpers 12 vermieden werden kann. Ferner sind die Stangen 28 durch diese Stützabschnitte 38 jeweils in waagerechter Richtung 34 abgestützt, wodurch eine Bewegung des Grundkörpers 12 in waagerechter Richtung 34 verhindert wird. Außerdem ist die Aufhängevorrichtung 24 an einem Ende 39 des Grundkörpers 12 angeordnet, wodurch eine vorteilhafte vertikale Ausrichtung des Grundkörpers 12 im aufgehängten Zustand erreicht wird. In diesem Ausführungsbeispiel ist ferner die Aufhängevorrichtung 24 in Form eines Eurolochs ausgestaltet. Hierfür wird erfindungsgemäß die Norm DIN 13010 gewählt. Dadurch kann eine vorteilhafte Kompatibilität mit bestehenden Tragmitteln für Aufstellregale erreicht werden.

In Figur 3 ist das Sägeblatt 10, welches an einem weiteren Tragmittel 40 des Aufstellregals 22 aufgehängt ist, in einer Ansicht von oben dargestellt. Das Tragmittel 40 umfasst ebenfalls zwei voneinander beabstandete Stangen 42. Ferner umfasst das Tragmittel 40 zwei Abschnitte 44, 46, welche eine Verengung 48 bilden. Um das Sägeblatt 10 an dem Tragmittel 40 aufzuhängen, werden die Stangen 42 gegeneinander gedrückt und anschließend in die als ausgesparter Bereich ausgebildete Aufhängevorrichtung 24 eingeführt, bis das Sägeblatt 10 die Verengung 48 erreicht. Die Stangen 42, welche dann losgelassen werden, werden jeweils von einem Führungsabschnitt 50 des Langlochs 32 in waagerechter Richtung 34 geführt (siehe Figur 1), bis sie jeweils einen der Stützabschnitte 38 erreichen und sich an diesen abstützen. Durch die Verengung 48 werden ein Gleiten des Sägeblatts 10 auf den Stangen 42 und ein Herausfallen des Sägeblatts 10 vermieden.

Figur 4 zeigt das Sägeblatt 10 in der Draufsicht von Figur 1, welches an einem weiteren Tragmittel 52 des Aufstellregals 22 aufgehängt ist. Das Tragmittel 52 ist als Einzelstange ausgeführt. Die als ausgesparter Bereich ausgebildete Aufhängevorrichtung 24 weist eine kreissegmentförmige Ausnehmung 54 auf, die an das Langloch 32 angeformt ist. Das Tragmittel 52, welches durch diese Ausnehmung 54 in Durchführrichtung 30 durchgeführt ist, liegt an einer Umgrifffläche 56 an, von welcher sie teilweise umgriffen ist. Durch diese Umgrifffläche 56 kann eine translatorische Bewegung des Grundkörpers 12 in waagerechter Richtung 34 vermieden werden.

## Patentansprüche

1. SägcblaLL einer Sägemaschine, mit einem Grundkörper (12) und einer Aufhängevorrichtung (24) zum Aufhängen des Grundkörpers (12), die als ausgesparter Bereich des Grundkörpers (12) ausgeführt ist, welcher zum Durchführen eines Tragmittels (26, 40, 52) in einer Durchführrichtung (30) vorgesehen ist, **dadurch gekennzeichnet, dass** die Aufhängevorrichtung (21) als Euroloch Typ A qemäß Bild 4 der DIN-Norm 13010 ausgebildet isL.

2. Sägeblatt nach Anspruch 1, **dadurch gekennzeichnet, dass** die Aufhängevorrichtung (24) zur vertikalen Ausrichtung des Grundkörpers (12) im aufgehängten Zustand vorgesehen ist.

3. Sägeblatt nach Anspruch 1 oder 2, **dadurch gekennzeichnet, dass** die Aufhängevorrichtung (24) dazu vorgesehen ist, eine Bewegung des Grundkörpers (12) im aufgehängten Zustand quer zur vertikalen Richtung (36) zu verhindern.

4. Sägeblatt nach Anspruch 1, **dadurch gekennzeichnet, dass** der ausgesparte Bereich ein Langloch (32) aufweist.

5. Sägeblatt nach Anspruch 4, **dadurch gekennzeichnet, dass** die Aufhängevorrichtung (24) eine kreissegmentförmige Ausnehmung (54) aufweist, die an das Langloch (32) angeformt ist.

6. Sägeblatt nach einem der Ansprüche 1, 4 oder 5, **dadurch gekennzeichnet, dass** der ausgesparte Bereich einen Führungsabschnitt (50) zum Führen des Tragmittels (40) quer zur Durchführrichtung (30) aufweist.

7. Sägeblatt nach einem der Ansprüche 1, 4, 5 oder 6, **dadurch gekennzeichnet, dass** der ausgesparte Bereich zumindest einen Stützabschnitt (38) aufweist, der zur Abstützung des Tragmittels (26, 40) in waagerechter Richtung (34) vorgesehen ist.

## Claims

1. Saw blade of a sawing machine, comprising a basic body (12) and a suspension device (24) for suspending the basic body (12), said suspension device (24) being designed as a relieved region of the basic body (12), said relieved region being provided for feeding through a carrying means (26, 40, 52) in a feed-through direction (30), **characterized in that** the suspension device (24) is designed as a Euro hole type A according to figure 4 of DIN Standard 13010.

2. Saw blade according to Claim 1, **characterized in that** the suspension device (24) is provided for the vertical orientation of the basic body (12) in the suspended state.

3. Saw blade according to Claim 1 or 2, **characterized in that** the suspension device (24) is provided for preventing a movement of the basic body (12) in the suspended state transversely to the vertical direction (36).

4. Saw blade according to Claim 1, **characterized in that** the relieved region has an elongated hole (32).

5. Saw blade according to Claim 4, **characterized in that** the suspension device (24) has a recess (.54) which is in the shape of a segment of a , circle and is integrally formed on the elongated hole (32).

6. Saw blade according to one of Claims 1, .4 or 5, **characterized in that** the relieved region has a guide section (50) for guiding the carrying means (40) transversely to the feed-through direction (30).

7. Saw blade according to one of Claims 1, 4, 5 or 6, **characterized in that** the relieved region has at least one supporting section (38) which is provided for supporting the carrying means (26, 40) in the horizontal direction (34).

## Revendications

1. Lame de scie d'une scie mécanique, avec un corps de base (12) et un dispositif de suspension (24) pour suspendre le corps de base (12), qui se présente sous la forme d'une zone évidée du corps de base (12), qui est prévue pour le passage d'un moyen de support (26, 40, 52) dans une direction de passage (30), **caractérisée en ce que** le dispositif de suspension (24) se présente sous la forme d'un Eurotrou de type A selon la Figure 4 de la norme DIN 13010.

2. Lame de scie selon la revendication 1, **caractérisée en ce que** le dispositif de suspension (24) est prévu pour l'orientation verticale du corps de base (12) en position suspendue.

3. Lame de scie selon la revendication 1 ou 2, **caractérisée en ce que** le dispositif de suspension (24) est prévu pour empêcher un mouvement du corps de base (12) en position suspendue transversalement à la direction verticale (36).

4. Lame de scie selon la revendication 1, **caractérisée en ce que** la zone évidée présente un trou oblong (32).

5. Lame de scie selon la revendication 4, **caractérisée en ce que** le dispositif de suspension (24) présente un évidement en forme de segment de cerclé (54), qui est formé sur le trou oblong (32).

6. Lame de scie selon l'une quelconque des revendications 1, 4 ou 5, **caractérisée en ce que** la zone évidée présente une partie de guidage (50) pour le guidage du moyen de support (40) transversalement à la direction de passage (30).

7. Lame de scie selon l'une quelconque des revendications 1, 4, 5 ou 6, **caractérisée en ce que** la zone évidée présente au moins une partie de support (38), qui est prévue pour appuyer le moyen de support (26, 40) en direction horizontale (34).
